# EUROPÄISCHE PATENTSCHRIFT

(11) **EP 1 128 920 B1**
(45) Veröffentlichungstag und Bekanntmachung des Hinweises auf die Patenterteilung: **05.03.2003**
(21) Anmeldenummer: 99955923.0
(22) Anmeldetag: 30.10.1999
(51) Int. Cl.: B22D 11/10, B22D 37/00

(54) **VERFAHREN UND EINRICHTUNG ZUR REGULIERUNG VON GIESSSTRAHLEN**
METHOD AND DEVICE FOR REGULATING POURING STREAMS
PROCEDE ET DISPOSITIF DE REGULATION DE JET DE COULEE

(30) Priorität: 13.11.1998 DE 19852289
(43) Veröffentlichungstag der Anmeldung: 05.09.2001
(73) Patentinhaber: Messer Austria GmbH, 2352 Gumpoldskirchen (AT)
(72) Erfinder: GROHMANN, Paul, A-2372 Giesshuebl (AT)
(74) Vertreter: Berdux, Klaus, Dipl.-Ing.
(86) Internationale Anmeldenummer: EP9908285
(87) Internationale Veröffentlichungsnummer: WO00029147

(56) Entgegenhaltungen:
- EP-B- 0 171 589
- EP-B- 0 396 111
- GB-A- 2 094 454
- PATENT ABSTRACTS OF JAPAN vol. 007, no. 153 (M-226), 5. Juli 1983 (1983-07-05) & JP 58 061954 A (MITSUBISHI JUKOGYO KK), 13. April 1983 (1983-04-13)

## Beschreibung

Die Erfindung betrifft ein Verfahren und eine Einrichtung zur Regulierung von Gießstrahlen bei der Stahlherstellung.

Die bei der Stahlherstellung bekannten Verfahren und Einrichtungen zur Regulierung des aus einer Pfanne oder einem sonstigen Lagerbehältnis in die Verarbeitungsanlage, wie beispielsweise in den Tundish einer Stranggußanlage, fließenden metallischen Gießstrahls erfolgen mit mechanischen Mitteln, wie beispielsweise Schieber oder Stopfen, durch welche der Mengenstrom des Gießstrahls bis hin zu seiner völligen Absperrung reguliert wird.

Eine derartige Gießstrahl-Regulierung ist aus der, als nächstliegender Stand der Technik zum Anmeldungsgegenstand bewerteten EP 0 396 111 bekannt. Mittels dieser bekannten Vorrichtung wird die Strömung einer Metallschmelze durch die Form eines im Ausguss des die Metallschmelze enthaltenen, oberen Behälters angeordneten mechanischen Mittels in Form einer Stopfenstange gesteuert und die Schmelze durch ein durch die Stopfenstange der Schmelze zugeführtes Druckgas veranlasst, auf ringförmige Weise durch das Ende der Stopfenstange in die Mitte des ringförmigen Raums des röhrenförmigen Glieds zu fließen.

Die aus EP 0 396 111 bekannte Gießstrahl-Regulierung einer metallischen Schmelze ist aber unzureichend genau.
Zudem unterliegt das dazu eingesetzte mechanische Regulierungsmittel (Stopfenstange) einem Verschleiß.

Des Weiteren ist auch eine Gießanlage, bestehend aus einem oberen Tundish, welcher mittels eines Tauchrohrs mit einem unteren Gießbehälter verbunden ist, bekannt, bei dem ein Gas lediglich zum Konstanthalten des Flüssigniveaus in dem Gießbehälter eingesetzt wird (PATENT ABSTRACTS OF JAPAP, vol 007, no. 153 (M-226)).
Aufgabe der Erfindung ist es daher, ein wirtschaftliches Verfahren und eine einfache Einrichtung zur optimalen Regulierung des Mengenstroms von Gießstrahlen bei der Stahlherstellung zu schaffen.

Diese Aufgabe wird durch ein Verfahren und eine Einrichtung mit den Merkmalen von Anspruch 1 und 9 gelöst.

Erfindungsgemäß wird dazu das Gas, beispielsweise ein Edelgas wie Argon, ein Schutzgas wie Stickstoff oder ein Gas in Form einer verdampften Flüssigkeit, durch einen Gasanschluß in der Doppelwand des konzentrischen Gaserwärmers und anschließend in die Doppelwand der mit dem Gaserwärmer verbundenen konzentrischen Kammer zugeführt. Das Gas gelangt durch innenseitige Einströmöffnungen der Doppelwand in den Innenraum der Kammer in der es gleichmäßig verteilt durch eine den Kammerboden bildenden und einen Ringspalt zum Gießstrahl ausbildenden, konzentrischen Einengung strömt und anschließend durch eine untere Ausströmöffnung des Gaserwärmers ins Freie abgeleitet wird.
Dabei ist vorteilhaft die Gaseinsatzmenge so gewählt, daß in der Kammer ein Druck entsteht, der dem aus der Ausflußöffnung des Behälters ausfließenden Gießstrahl entgegen und somit auf seine Ausflußmenge regulierend wirkt. Der diesbezügliche Gas-Gegendruck wird im wesentlichen von der eingesetzten Gasmenge pro Zeiteinheit, der Größe der Ringspaltfläche und der Geometrie der den Kammerboden bildenden Einengung bestimmt.

Die Gießstrahl-Ausflußmenge aus der Ausflußöffnung des Behälters ist bekanntlich von der Geometrie der Ausflußöffnung des Behälters und dem statischen Druck des sich in diesem befindlichen Materials abhängig. Dabei entspricht der statische Flüssigkeitsdruck der Höhe des Flüssigkeitsspiegels über der Ausflußöffnung in dem Behälter, also in der Regel der Badhöhe.

Die Regulierung des Gas-Mengenstroms kann somit über die Eintragsmenge des Gases erfolgen. Der im Bereich der Ausflußöffnung des Behälters auf den aus diesem ausfließenden Gießstrahl einwirkende Gas-Gegendruck wirkt dem statischen Gießstrahl-Flüssigkeitsdruck entgegen.
Mit der Erfindung kann somit die aus der Ausflußöffnung des Behälters ausfließende Flüssigkeitsmenge durch die Gas-Einsatzmenge einfach und wirkungsvoll in einem Bereich eines vollen Gießstrahl-Mengenstroms bei nichtvorhandenem Gasgegendruck bis zum Zurückfließen des Gießstrahls in den Behälter bei einem den statischen Flüssigkeitsdruck übersteigenden Gasgegendruck reguliert werden.

Für die Wirtschaftlichkeit des erfindungsgemäßen Verfahrens ist es vorteilhaft, eine Vorwärmung des Gases vorzunehmen, um ein größeres Gasvolumen zu erhalten und somit die Gaseinsatzmenge zu verringern. Zur zusätzlichen Vorwärmung des Gases findet ein Gaserwärmer, in dem das der Kammer zuströmende Gas durch die Abwärme des aus der Ausflußöffnung des Behälters ausfließenden Gießstrahls erwärmt wird, Verwendung.
Der Gaserwärmer ist nur als Option zur Verbesserung der Wirtschaftlichkeit des Verfahrens zu verstehen, die bei ungünstigen Verhältnissen, wie beispielsweise ungünstigen Einbauverhältnissen, entfallen kann. Das in diesem Fall direkt in die Doppelwandung der konzentrischen Kammer einströmende Gas wird dann bis zu seinem Einströmen in das Innere der Kammer ebenfalls von der Abwärme des aus der Ausflußöffnung des Behälters ausfließenden Gießstrahls erwärmt.

Zur Durchführung des erfindungsgemäßen Verfahrens findet mit besonderem Vorteil die dadurch gekennzeichnete Einrichtung, daß der die Ausflußöffnung aufweisende Behälter mit der die konzentrische Einengung aufweisenden, konzentrischen Kammer verbunden ist, Verwendung.

Erfindungsgemäß ist die eine Doppelwandung aufweisende konzentrische Kammer mit dem konzentrischen, doppelwandigen Gaserwärmer derart verbunden, daß das durch die Doppelwandung des Gaserwärmers und danach durch die Doppelwandung der Kammer über in der Kammerwand befindliche Einströmöffnungen in den Kammerinnenraum einströmende Gas in der Doppelwand des Gaserwärmers und der Kammer durch die Abwärme des Gießstrahls mit den bereits aufgezeigten Vorteilen vorgewärmt wird.
Die kühl- und beheizbare, aus Keramik oder Metall bestehende und gasdicht mit dem Behälter verbundene und den Gießstrahl nur in einem Teilbereich umschließende, konzentrische Kammer gewährleistet eine gleichmäßige Gaseinbringung und weist als Kammerboden die konzentrische, zu dem Gießstrahl den Ringspalt ausbildende Einengung auf.
Die Einengung der Kammer ist derart gestaltet, daß ein möglichst hoher Strömungswiderstand im Gas und damit ein hoher Gasgegendruck im Bereich der Ausflußöffnung des Behälters gewährleistet ist. Vorteilhaft hat sich eine Ausbildung der Einengung als spitze Kante erwiesen.
Die erfindungsgemäße Einrichtung kann - wie bereits dargelegt -auch ohne entsprechend der verfügbaren Länge des Gießstrahls ausgebildeten Gasentwärmer zur Anwendung gelangen.
Die praktische vorteilhafte Anwendbarkeit der Erfindung wurde durch einen Versuch nachgewiesen, bei dem die einen Ringspalt mit einem Durchmesser von 20 mm ausbildende, scharfkantige Kammer-Einengung mit einer gasförmigen Stickstoffmenge von 150 m3/h beaufschlagt wurde. Als Gießstrahl wurde eine dem flüssigen Stahl hydraulisch ähnliche Flüssigkeit mit einem Durchmesser von 10 mm eingesetzt. Durch die gewählten Parameter wurde im Bereich unterhalb der Ausflußöffnung des Behälters ein Gas-Gegendruck von bis zu 0,5 bar erreicht, welcher einer Veränderung der Badspiegelhöhe von 0,7 m entspricht.
Damit ist belegt, daß mit der Erfindung Ausfließsysteme in ihrer Gießleistung dem jeweiligen Bedarf der nachgeschalteten Anlage, beispielsweise einer Stranggußanlage, angepaßt werden können.

Selbstverständlich ist der Erfindungsgegenstand nicht nur auf die Regulierung von metallischen Flüssigkeiten bei der Stahlherstellung beschränkt. Er ist auch zur Regulierung des Mengenstroms von Flüssigksstrahlen unterschiedlicher Art, wie beispielsweise auch besonders vorteilhaft zur Regulierung des Mengenstroms von aggressiven Flüssigkeiten, anwendbar.

Die Erfindung wird nachfolgend im Zusammenhang mit dem in der Zeichnung dargestellten bevorzugten Ausführungsbeispiel näher erläutert.
In der Zeichnung zeigt die einzige Figur im Vertikalschnitt eine erfindungsgemäße Gießstrahl-Regulierungs-Einrichtung.

Ein in der Zeichnung mit einer zentrischen Ausflußöffnung 2 dargestellter Behälter 1 in Form einer herkömmlichen Gießpfanne, ist mit einer einen aus der Ausflußöffnung 2 ausfließenden Gießstrahl 3 umschließenden, aus Keramik oder Metall bestehenden, konzentrischen Kammer 4 mit einem Gaserwärmer 5 verbunden. Die den Gießstrahl 3 umschließende, konzentrische und doppelwandige Kammer 4 weist eine den Kammerboden bildende und als spitze Kante ausgebildete, konzentrische Einengung 6, welche ihrerseits mit dem Gießstrahl 3 einen Ringspalt 7 ausbildet, auf und ist mit in den Innenraum der Kammer 4 einmündenden Einströmöffnungen 8 versehen. Der mit der Kammer 4 verbundene konzentrische Gaserwärmer 5 ist mit einem in seiner Doppelwandung einmündenden, am unteren Ende befindlichen Gasanschluß 9 und mit einer bodenseitigen Ausströmöffnung 10 versehen.
Das durch die Entrittsöffnung 9 in die Doppelwandung des Gaserwärmers 5 einströmende und bei deren Durchströmen von der Abwärme des Gießstrahls 3 erwärmte Gas strömt weiter durch die Doppelwandung der Kammer 4 unter weiteren Erwärmung durch die Abwärme des Gießstrahls 3 und anschließend durch die in den Kammerinnenraum einmündenden Einströmöffnungen 8 gleichmäßig verteilt in den, den aus der Ausflußöffnung 2 des Behälters 1 ausfließenden Gießstrahl 3 umschließenden Innenraum der Kammer 4 ein.
Das in den Innenraum der Kammer 4 eingeströmte, vorgewärmte Gas wird weiter durch die Abwärme des von dem Behälter 1 aus der Ausflußöffnung 2 in die Kammer 4 einfließenden Gießstrahls 3 erwärmt und strömt anschließend durch den im Bereich der Einengung 6 ausgebildeten Ringspalt 7 in den Gaserwärmer 5 ein und wird durch das die Innenwand des Gasererwärmers 5 bildende Rohr mit der unterseitigen Ausströmöffnung 10 ins Freie abgeleitet.
In dem derart durch die Einrichtung geleiteten Gas wird beim Durchströmen des durch die Einengung 6 ausgebildeten Ringspaltes 7 aufgrund des sich im Gas erhöhenden Strömungswiderstandes ein Gasdruck aufgebaut, der im Bereich der Ausflußöffnung 2 des Behälters 1 dem Gießstrahl 3 entgegen und damit auf den Mengenstrom des Gießstrahls (3) regulierend einwirkt.

### Bezugszeichen-Aufstellung

- 1: Behälter
- 2: Ausflußöffnung
- 3: Gießstrahl
- 4: Kammer
- 5: Gaserwärmer
- 6: Einengung
- 7: Ringspalt
- 8: Einströmöffnung
- 9: Gasanschluß
- 10: Ausströmöffnung

## Patentansprüche

1. Verfahren zur Regulierung von Gießstrahlen bei der Stahlherstellung, bei dem der Mengenstrom eines aus einer Ausflußöffnung (2) eines Behälters (1) ausfließenden Gießstrahls (3) reguliert wird,
**dadurch gekennzeichnet, daß** der Mengenstrom des Gießstrahls (3) durch ein in eine Einengung (6) einer an die Ausflußöffnung (2) des Behälters (1) angeordneten Kammer (4) eingetragenes Gas reguliert wird.

2. Verfahren nach Anspruch 1,
**dadurch gekennzeichnet,**
**daß** das Gas in die mit dem zu regulierenden Gießstrahl (3) einen Ringspalt (7) ausbildenden, konzentrische Einengung (6) der doppelwandig und konzentrisch ausgebildete Kammer (4) eingetragen wird.

3. Verfahren nach Anspruch 1 oder 2,
**dadurch gekennzeichnet,**
**daß** das Gas der Kammer (4) durch einen Gasanschluß (9) eines mit der Kammer (4) verbundenen, doppelwandig und konzentrisch ausgebildeten Gaserwärmers (5) zugeführt wird.

4. Verfahren nach einem der Ansprüche 1 bis 3,
**dadurch gekennzeichnet,**
**daß** das von dem Gaserwärmer (5) der Doppelwand der Kammer (4) zugeführte Gas durch in der Innenwand der Kammer (4) vorhandene Einströmöffnungen (8) in den Innenraum der Kammer (4) gleichmäßig verteilt einströmt

5. Verfahren nach einem der Ansprüche 1 bis 4,
**dadurch gekennzeichnet,**
**daß** das in der Kammer (4) eingeströmte und durch die Abwärme des Gießstrahls (3) volumenvergrößerte Gas durch den Ringspalt (7) der Einengung (6) strömt und dabei durch den sich in ihm erhöhenden Strömungswiderstand einen die Regulierung des Mengenstroms des Gießstrahls (3) unterhalb der Ausflußöffnung (2) des Behälters (1) bewirkenden Gegendruck aufbaut.

6. Verfahren nach einem der Ansprüche 1 bis 5,
**dadurch gekennzeichnet,**
**daß** das den Mengenstrom des Gießstrahls (3) in der Kammer (4) regulierende Gas durch den Innenraum des Gaserwärmers (5) in Richtung einer im Bodenbereich vorhandenen Ausströmöffnung (10) ausströmt.

7. Verfahren nach einem der Ansprüche 1 bis 6,
**dadurch gekennzeichnet,**
**daß** das die Doppelwandung des Gaserwärmers (5) und der Kammer (4) durchströmende Gas durch das, durch den Innenraum der Kammer (4) und des Gaserwärmers (5) in Gegenrichtung strömende und dabei die Abwärme des Gießstrahls (3) aufnehmende Gas vorgewärmt wird.

8. Verfahren nach Anspruch 1,
**dadurch gekennzeichnet,**
**daß** zur Regulierung des Mengenstroms des Gießstrahls (1) das Gas,vorzugsweise ein Edelgas wie Argon, direkt der Kammer (4) zugeführt und nach erfolgter Regulierung des Mengenstroms des Gießstrahls (3) durch den Ringspalt (7) der Einengung (6) direkt aus der Kammer (4) abgeleitet wird.

9. Einrichtung zur Durchführung des Verfahrens nach einem der Ansprüche 1 bis 8, mit einem das Gießgut enthaltenen und eine Ausflußöffnung (2) aufweisenden Behälter (1), dessen Ausflußöffnung (2) mit einem das durch die Ausflußöffnung (2) fliessende Gießgut regulierenden Mittel versehen ist,
**dadurch gekennzeichnet,**
**daß** der Behälter (1) im Bereich seiner Ausflußöffnung (2) mit einer eine Einengung (6) enthaltenen, den Gießstrahl (39 konzentrisch umschließenden und ein Gas zu dem Gießstrahl (3) leitenden Kammer (4) verbunden ist.

10. Einrichtung nach Anspruch 9,
**dadurch gekennzeichnet,**
**daß** die konzentrische Einengung (6) der doppelwandigen und konzentrischen Kammer (4) mit Einströmöffnungen (8) so ausgebildet ist, daß zu einem von der Einengung (6) umschlossenen Gießstrahl (3) ein Ringspalt (7) ausgebildet ist.

11. Einrichtung nach Anspruch 9 oder 10,
**dadurch gekennzeichnet,**
**daß** die Kammer (4) mit einem, der Länge des Gießstrahls (3) entsprechenden und mit einem seitlichen Gasanschluß (9) sowie mit einer unteren Auströmöffnung (10) versehenen, doppelwandigen, konzentrischen Gaserwärmer (5) verbunden ist.

12. Einrichtung nach einem der Ansprüche 9 bis 11,
**dadurch gekennzeichnet,**
**daß** die aus Keramik oder Metall bestehende Kammer (4) beheiz- oder kühlbar ausgebildet ist.

13. Einrichtung nach einem der Ansprüche 9 bis 12,
**dadurch gekennzeichnet,**
**daß** die das Bodenteil der Kammer (4) bildende Einengung (6) als scharfkantiger Vorsprung, vorzugsweise als Spitze, ausgebildet ist.

## Claims

1. Method for regulating pouring streams in steelmaking, in which the quantitative flow of a pouring stream (3) flowing out of an outlet opening (2) of a vessel (1) is regulated, **characterized in that** the quantitative flow of the pouring stream (3) is regulated by a gas which is introduced into a constriction (6) in a chamber (4) arranged at the outlet opening (2) of the vessel (1).

2. Method according to Claim 1, **characterized in that** the gas is introduced into the constriction (6), which is concentric with the pouring stream (3) to be regulated so as to form an annular gap (7), in the chamber (4), which is of double-walled and concentric design.

3. Method according to Claim 1 or 2, **characterized in that** the gas is fed to the chamber (4) through a gas connection (9) of a gas heater (5), which is connected to the chamber (4) and is of double-walled and concentric design.

4. Method according to one of Claims 1 to 3, **characterized in that** the gas which is fed from the gas heater (5) to the double wall of the chamber (4) flows into the interior of the chamber (4) in a uniform distribution through inlet openings (8) which are present in the inner wall of the chamber (4).

5. Method according to one of Claims 1 to 4, **characterized in that** the gas which has flowed into the chamber (4) and has increased in volume on account of the heat released from the pouring stream (3) flows through the annular gap (7) of the constriction (6) and in so doing, as result of the flow resistance rising in it, builds up a counterpressure which is responsible for regulating the quantitative flow of the pouring stream (3) below the outlet opening (2) of the vessel (1).

6. Method according to one of Claims 1 to 5, **characterized in that** the gas which regulates the quantitative flow of the pouring stream (3) in the chamber (4) flows out through the interior of the gas heater (5) towards an outflow opening (10) which is present in the base region.

7. Method according to one of Claims 1 to 6, **characterized in that** the gas which flows through the double wall of the gas heater (5) and of the chamber (4) is preheated by the gas which is flowing through the interior of the chamber (4) and of the gas heater (5) in the opposite direction and in the process is taking up the heat released by the pouring stream (3).

8. Method according to Claim 1, **characterized in that** the gas, preferably a noble gas such as argon, is fed directly to the chamber (4) in order to regulate the quantitative flow of the pouring stream (1), and after the quantitative flow of the pouring stream (3) has been regulated the gas is discharged directly from the chamber (4) through the annular gap (7) of the constriction (6).

9. Device for carrying out the method according to one of Claims 1 to 8, having a vessel (1) which contains the pouring material, has an outlet opening (2) and the outlet opening (2) of which is provided with a means which regulates the pouring material flowing through the outlet opening (2), **characterized in that** the vessel (1), in the region of its outlet opening (2), is connected to a chamber (4) which includes a constriction (6), concentrically surrounds the pouring stream (39) and carries a gas to the pouring stream (3).

10. Device according to Claim 9, **characterized in that** the concentric constriction (6) of the double-walled and concentric chamber (4) is designed with inlet openings (8), in such a way that an annular gap (7) is formed with respect to a pouring stream (3) surrounded by the constriction (6).

11. Device according to Claim 9 or 10, **characterized in that** the chamber (4) is connected to a double-walled, concentric gas heater (5) which matches the length of the pouring stream (3) and is provided with a lateral gas connection (9) and with a lower outflow opening (10).

12. Device according to one of Claims 9 to 11, **characterized in that** the chamber (4), which consists of ceramic or metal, is designed to be heatable or coolable.

13. Device according to one of Claims 9 to 12, **characterized in that** the constriction (6) which forms the base part of the chamber (4) is designed as a sharp-edged projection, preferably as a point.

## Revendications

1. Procédé de régulation des jets de coulée dans la fabrication d'acier selon lequel on régule le débit volumique d'un jet de coulée (3) sortant par l'orifice de sortie (2) d'un récipient (1),
**caractérisé en ce qu'**
on régule le débit volumique du jet de coulée (3) par du gaz introduit à travers un rétrécissement (6) d'une chambre (4) prévue sur l'orifice de sortie (2) de la cuve (1).

2. Procédé selon la revendication 1,
**caractérisé en ce que**
le gaz est introduit dans le rétrécissement (6), concentrique, formant un intervalle annulaire (7) avec le jet de coulée (3) à réguler, rétrécissement appartenant à la chambre (4) à double paroi, concentrique.

3. Procédé selon la revendication 1 ou 2,
**caractérisé en ce que**
le gaz est fourni à la chambre (4) à travers un branchement (9) d'un réchauffeur de gaz (5) à double paroi et concentrique, relié à la chambre (4).

4. Procédé selon l'une des revendications 1 à 3,
**caractérisé en ce que**
le gaz fourni à partir du réchauffeur de gaz (5) à double paroi de la chambre (4) arrive par des orifices d'entrée (8) existant dans la paroi intérieure de la chambre (4) dans le volume intérieur de la chambre (4) avec une répartition régulière.

5. Procédé selon l'une des revendications 1 à 4,
**caractérisé en ce que**
le gaz arrivant dans la chambre (4) et dont le volume a augmenté sous l'effet de la chaleur dégagée par le jet de coulée (3), traverse l'intervalle annulaire (7) du rétrécissement (6) en établissant une contre-pression par l'augmentation de la résistance aérolite, produisant la régulation du débit volumique du jet de coulée (3) en dessous de l'orifice de sortie (2) de la cuve (1).

6. Procédé selon l'une des revendications 1 à 5,
**caractérisé en ce que**
le gaz qui assure la régulation du débit volumique du jet de coulée (3) dans la chambre (4) traverse le volume intérieur du réchauffeur de gaz (5) en direction d'un orifice de sortie (10) prévu dans la zone du fond.

7. Procédé selon l'une des revendications 1 à 6,
**caractérisé en ce que**
le gaz qui traverse la double paroi du réchauffeur de gaz (5) et la chambre (4) est préchauffée par le gaz à l'intérieur de la chambre (4) et du réchauffeur de gaz (5), s'écoulant à contre-courant et prenant la chaleur dégagée par le jet de coulée (3).

8. Procédé selon la revendication 1,
**caractérisé en ce que**
pour réguler le débit volumique du jet de gaz (1), on introduit le gaz de préférence un gaz rare comme de l'argon directement dans la chambre (4) et après la régulation du débit volumique du jet de coulée (3), le gaz est évacué à travers l'intervalle annulaire (7) du rétrécissement (6), directement de la chambre (4).

9. Installation pour la mise en oeuvre du procédé selon l'une des revendications 1 à 8, comportant une cuve (1) contenant le produit de coulée et ayant un orifice de sortie (2), cet orifice (2) étant muni d'un moyen régulant le produit coulant à travers l'orifice de sortie (2),
**caractérisée en ce que**
au niveau de son orifice de sortie (2), la cuve (1) comporte un rétrécissement (6) entourant de façon concentrique le jet de coulée (3) et une chambre (4) conduisant un gaz vers le jet de coulée (3).

10. Installation selon la revendication 9,
**caractérisée en ce que**
le rétrécissement concentrique (6) de la chambre (4) à double paroi et concentrique, comporte des orifices d'entrée (8) de façon que le jet de coulée (3) entouré par le rétrécissement (6) forme un intervalle annulaire (7).

11. Installation selon les revendications 9 ou 10,
**caractérisée en ce que**
la chambre (4) est reliée à un réchauffeur de gaz (5) de longueur correspondant à celle du jet de coulée (3) et muni d'un branchement latéral (9) pour le gaz ainsi que d'un orifice de sortie (10), inférieur, ce réchauffeur de gaz (5) étant à double paroi et concentrique.

12. Installation selon l'une des revendications 9 à 11,
**caractérisée en ce que**
la chambre (4) en céramique ou en métal peut être chauffée ou refroidie.

13. Installation selon l'une des revendications 9 à 12,
**caractérisée en ce que**
le rétrécissement (6) formant le fond de la chambre (4) est réalisé sous la forme d'une partie en saillie d'arête vive de préférence en pointe.
